# EUROPÄISCHE PATENTSCHRIFT

(11) **EP 0 024 606 B1**
(45) Veröffentlichungstag und Bekanntmachung des Hinweises auf die Patenterteilung: **24.11.1982**
(21) Anmeldenummer: 80104692.1
(22) Anmeldetag: 09.08.1980
(51) Int. Cl.: F02M 35/10

(54) **Saugrohranlage für 4- bis 6-Zylinder-Reihen-Brennkraftmaschinen**
Inlet manifold system for internal-combustion engines with four to six cylinders in line
Collecteur d'admission pour moteurs à combustion interne avec quatre à six cylindres en ligne

(30) Priorität: 17.08.1979 DE 2933331
(43) Veröffentlichungstag der Anmeldung: 11.03.1981
(73) Patentinhaber: Bayerische Motoren Werke Aktiengesellschaft, 80788 München (DE)
(72) Erfinder: Kaindl, Wolfgang, D-8052 Moosburg (DE)
(74) Vertreter: Schweiger, Erwin

## Beschreibung

Die Erfindung bezieht sich auf eine Saugrohranlage der im Oberbegriff des Anspruches 1 beschriebenen Bauart.

Bei bekannten Saugrohranlagen dieser und ähnlicher Bauarten (DE-A 1526707, DE-A 2711 195 und US-PA 2862490) sind stets die an die Anfangsabschnitte anschließenden gekrümmten Zwischenabschnitte aus der Ebene der Anfangsabchnitte heraus in Richtung zur Ebene der Schlußabschnitte hin gekrümmt, wodurch das dabei vorgesehene enge gegenseitige räumliche Übergreifen der Einzelsaugrohre begünstigt wird. Nachteilig ist dabei jedoch, daß die Saugrohrlänge bei einem bestimmten Raumbedarf der Saugrohranlage und durch die Ausformbedingungen für eine einteilige Gußausbildung an Grenzen stoßen und somit für die Abstimmung auf den jeweiligen Längenbedarf nicht immer voll ausreichen.

Aufgabe der Erfindung ist es, die gekrümmten Zwischenabschnitte der Einzelsaugrohre in ihrem Verlauf so anzuordnen, daß die Gesamtlänge der Einzelsaugrohre ohne erheblichen zusätzlichen Raumbedarf und ohne ein die einteilige Gußausbildung behinderndes enges gegenseitiges räumliches Übergreifen der Einzelsaugrohre bei zugleich ausreichend großen Krümmungsradien noch weiter vergrößert werden kann.

Von der Erfindung wird diese Aufgabe durch die kennzeichnenden Merkmale des Anspruches 1 gelöst. Auf diese Weise verlaufen die Einzelsaugrohre über ihre gesamte Länge innerhalb jeder Gruppe weitgehend parallel zueinander, wobei lediglich deren Abstände voneinander über die Länge gesehen, zunächst ab- und dann wieder zunehmen. Für den Raumbedarf der Saugrohranlage ist es hierbei vorteilhaft, daß die Schlussabschnitte der in der Reihe außenliegenden Einzelsaugrohre die Längsausdehnung der Saugrohranlage bestimmen können, während diese außenliegenden Einzelsaugrohre mit ihren gekrümmten Zwischenabschnitten eine geringere Quererstreckung aufweisen als die Einzelsaugrohre für die in der Reihe dazwischenliegenden Anschlußenden. Dadurch ergibt sich ein für den Maschineneinbau in Kraftfahrzeuge günstiger Raumbedarf, weil an beiden Enden der Saugrohranlage Raum für andere Zusatzaggregate geschaffen ist.

Bei den bekannten Ausbildungen nach der DE-A 1526707 und US-A 2862490 sind zwar ebenfalls die vorgenannten räumlichen Vorteile gegeben, jedoch sind dort sowohl die gußtechnisch nachteiligen räumlichen Überschneidungen der Einzelsaugrohre als auch die für die Maschinenabstimmung ungünstigen geringen Längen der Einzelsaugrohre vorhanden.

In der Zeichnung ist ein Ausführungsbeispiel der Erfindung dargestellt. Es zeigen :
Figur 1 die Ansicht einer Saugrohranlage für eine 6-Zylinder-Reihen-Brennkraftmaschine von der Seite betrachtet,
Figur 2 die Draufsicht der Saugrohranlage nach Fig. 1,
Figur 3 die Ansicht der Saugrohranlage nach Fig. 1 und 2 von vorne,
Figur 4 den Schnitt nach der Linie IV-IV in Fig.1 und
Figur 5 den Schnitt nach der Linie V-V in Fig. 4.

Eine Saugrohranlage 1 für eine nicht dargestellte 6-Zylinder-Einspritz-Reihen-Brennkraftmaschine als Otto-Motor besteht im wesentlichen aus einer Verteilkammer 2 mit einem Lufteinlaß 2' und sechs Einzelsaugrohren 3, 4, 5, 6, 7 und 8. Anfangsabschnitte 9 aller gleichlangen Einzelsaugrohre 3 bis 8 gehen in einer Ebene 10 parallel und paarweise einander entgegengesetzt in zwei Gruppen 3 bis 5 und 6 bis 8 von der Verteilkammer 2 aus. Die Einzelsaugrohre 3 bis 8 weisen gekrümmte weitgehend parallel zueinander verlaufende Zwischenabschnitte 11, 12, 13, 14 15 und 16 sowie Schlußabschnitte 17, 18, 19, 20, 21 und 22 auf, die ihrerseits mit Einlaßkanälen der nicht dargestellten Brennkraftmaschine verbindbare Anschlußenden mit Flanschen 23 haben. Die Schlußabschnitte 17 bis 22 erstrecken sich etwa gleichgerichtet parallel zueinander und etwa in einer zur Ebene 10 der Anfangsabschnitte 9 im wesentlichen parallelen Ebene 24. Der Innenquerschnitt der Einzelsaugrohre 3 bis 8 nimmt von der Verteilkammer 2 ausgehend bis zu den Anschlußenden 17 bis 22 hin stetig ab. Die Verteilkammer ist etwa mittig querab von der Reihe der Schlußabschnitte 17 bis 22 angeordnet. Die gekrümmten Zwischenabschnitte 11 bis 16 der Einzelsaugrohre 3 bis 8 setzen sich aus jeweils ersten Krümmern 25 mit 90°-Krümmung und jeweils weiteren Krümmern 26 zusammen, die eine etwa U-förmige Verbindung mit den jeweiligen Schlußabschnitten 17 bis 22 der Einzelsaugrohre 3 bis 8 bilden. Die weiteren Krümmer 26 der äußeren Einzelsaugrohre 3 und 8 sind als ebene 180°-Krümmer ausgebildet, die jeweils in einer Ebene 27 liegen, die zur Ebene 10 der Anfangsabschnitte 9, in der auch die ersten Krümmer 25 im wesentlichen angeordnet sind, etwa rechtwinkelig verläuft. Die weiteren Krümmer 26 der inneren Einzelsaugrohre 4 bis 7 streben von ihrer Verbindungsstelle mit den ersten Krümmern 25 an fächerförmig zu den Schlußabschnitten 18 bis 21 hin auseinander. Sie setzen sich jeweils aus zwei 90°-Krümmern zusammen, die an ihrer Verbindungsstelle gegeneinander verdreht sind. Im Bereich dieser Verbindungsstellenweisen die weiteren Krümmer 26 zugleich eine flache Krümmung quer zu den von ihren beiden 90°-Krümmern bestimmten Ebenen auf. In Längsrichtung der Schlußabschnitte 17 bis 22 sind etwa dachförmige Wände 28 zwischen jeweils zwei Schlußabschnitten 17 und 18, 18 und 19, 20 und 21 sowie 21 und 22 der beiden Gruppen 3 bis 5 und 6 bis 8 der Einzelsaugrohre 3 bis 8 angeordnet. Diese bilden zugleich eine Versteifung, eine Formteiltrennung zwischen zwei Gußformteilen und im Bereich der Anschlußenden bzw. der Flanschen 23 der Schlußabschnitte 17 bis 22 an ihren Giebelenden jeweils eine Befestigungsstelle 29 mit einem Muttergewinde für Teile einer nicht dargestellten Kraftstoffanlage, wie Einspritzdüsen und Kraftstoffverteilerleitung, für die innerhalb der U-förmigen weiteren Krümmer 26 günstige Platzverhältnisse bestehen. Die Flansche 23 aller Schlußabschnitte 17 bis 22 sind zur weiteren Versteifung miteinander verbunden und weisen an ihren Oberseiten je eine Aufnahme 30 für Einspritzdüsen auf. Die Einzelsaugrohre 3 bis 8 sind sowohl längs der ersten Krümmer 25 durch Wände 31 als auch quer zu den weiteren Krümmern 26 durch Rippen 32 im Bereich von Formteilflächen miteinander verbunden. Auch die dreieckigen Zwischenräume 33 zwischen den fächerförmig auseinanderstrebenden Teilen der weiteren Krümmer 26 sind mit Wänden verschlossen. Dadurch werden schwierig beherrschbare Übergänge sowie Putzstellen zwischen den Übergängen der einzelnen Gußformteile vermieden.

Durch die erfindungsgemäße Anordnung der Einzelsaugrohre ergibt sich ein fließender Übergang von den Zwischenabschnitten 11 bis 16 in die zueinander parallelen Schlußabschnitte 17 bis 22, obwohl sich die Abstände zwischen den Einzelsaugrohren 3 bis 5 von einem ersten Höchstwert im Bereich der ersten Krümmer 25 zu einem Minimalwert an der Verbindungsstelle zwischen den ersten Krümmern 25 und den weiteren Krümmern 26 zu einem zweiten Höchstwert über die gesamte Länge der Schlußabschnitte 17 bis 22 verändern. Ferner ergibt sich durch diesen Verlauf der Einzelsaugrohre 3 bis 8 die Möglichkeit, besonders große Längen derselben zu verwirklichen, ohne den Raumbedarf der gesamten Saugrohranlage 1 nach einer Richtung, wie z.B. durch alleinige Verlängerung der Schlußabschnitte 17 bis 22, besonders stark auszudehnen. Für den Einbau in oftmals durch Zusatzaggregate verengten Motorraum von Kraftfahrzeugen ergibt diese Anordnung den Vorteil, daß die größte Längsausdehnung nicht über den Abstand der Anschlüsse an die äußeren Einlaßkanäle einer Maschine hinausgeht, während die Quererstreckung in Richtung Q zu den Längsenden hin abnimmt, wodurch sich günstige Verhältnisse für den Raumbedarf anderer Zusatzaggregate im Bereich beider Maschinenendbereiche ergeben. Insgesamt läßt sich durch diese Ausbildung der Einzelsaugrohre eine besonders große Länge derselben mit besonders günstigem Raumbedarf verwirklichen.

## Patentansprüche

1. Saugrohranlage für 4- bis 6-Zylinder-Reihenbrennkraftmaschinen,
- mit einer Verteilkammer (2) und
- mit im wesentlichen gleichlangen, zwei etwa symmetrisch zueinander angeordnete Gruppen bildenden Einzelsaugrohren (3, 4, 5; 6, 7, 8),
- die mit Anfangsabschnitten (9) etwa in einer Ebene paarweise einander entgegengesetzt von der Verteilkammer (2) ausgehen und
-die durchgehend gekrümmte Zwischenabschnitte sowie gleichgerichtete zueinander parallele Schlußabschnitte (17 bis 22) mit Anschlußenden für Einlaßkanäle der Maschine aufweisen,
- wobei sich die Schlußabschnitte (17 bis 22) etwa rechtwinkelig zu den Anfangsabschnitten (9) und im wesentlichen in einer zu derjenigen der Anfangsabschnitte annähernd parallelen Ebene erstrecken,
dadurch gekennzeichnet,
- daß die Zwischenabschnitte (11 bis 16) aller Einzelsaugrohre (3, 4, 5, 6, 7 und 8) von den Anfangsabschnitten (9) ausgehend mittels innerhalb deren gemeinsamer Ebene (10) angeordneter erster Krümmer (25) in zu den Schlußabschnitten (17 bis 22) im wesentlichen entgegengesetzte Richtungen übergehen und
-daß sich daran weitere Krümmer (26) anschließen,
-die eine etwa U-förmige Verbindung mit den Schlußabschnitten (17 bis 22) bilden.

2. Saugrohranlage nach Anspruch 1, dadurch gekennzeichnet,
- daß die äußeren weiteren Krümmer (26) als ebene 180°-Krümmer und
-die inneren weiteren Krümmer (26) als jeweils zwei aneinander anschließende 90°-Krümmer ausgebildet sind,
- die an ihrer Verbindungsstelle gegeneinander verdreht sind und/oder eine flache Krümmung quer zu ihren jeweiligen Ebenen aufweisen.

3. Saugrohranlage nach Anspruch 1, dadurch gekennzeichnet,
- daß sich die Zwischenabschnitte (11 bis 16) jeweils einer Gruppe (3 bis 5 bzw. 6 bis 8) der Einzelsaugrohre (3 bis 8) an den Übergangsstellen zwischen den ersten Krümmern (25) und den weiteren Krümmern (26) eng nähern und
- daß anschließend die weiteren Krümmer (26) jeder Gruppe (3 bis 5 bzw. 6 bis 8) der Einzelsaugrohre (3 bis 8) zu ihren in Abständen angeordneten Schlußabschnitten (17 bis 22) hin fächerförmig auseinander streben.

4. Saugrohranlage nach Anspruch 1, dadurch gekennzeichnet,
-daß sich in Längsrichtung der Schlußabschnitte (17 bis 22) etwa dachförmige Wände (28) zwischen jeweils zwei Schlußabschnitten (17 und 18, 18 und 19, 20 und 21 bzw. 21 und 22) erstrecken und
- daß im Bereich der Anschlußenden (Flansehe 23) der Schlußabschnitte (17 bis 22) am Giebelende der Wände jeweils Befestigungsstellen (29) für Teile einer Kraftstoffanlage, wie Einspritzdüsen und Kraftstoffverteilerleitung, angeordnet sind.

## Claims

1. An intake pipe manifold for a 4- to 6-cylinder in-line internal combustion engine,
-with a distributor chamber (2) and
- individual intake pipes (3, 4, 5; 6, 7, 8) of approximately the same length and forming two groups arranged substantially symmetrically in relation to each other, and
-which extend from the distributor chamber (2) by initial portions (9) and opposite to each other in pairs and in roughly the same plane, and
- which have intermediate portions which are curved throughout, as well as end portions (17 to 22) with connection ends for inlet ducts of the engine, which end portions extend in the same direction and are parallel with each other,
-the end portions (17 to 22) extending substantially at right angles to the initial portions (9) and approximately in a plane which is roughly parallel with that of the initial portions, characterised in
- that starting from the initial portions (9), the intermediate portions (11 to 16) of all the individual intake pipes (3, 4, 5, 6, 7 and 8) change to directions, substantially opposite to the end portions (17 to 22), by way of first bends (25) arranged within their common plane (10), and
-that further bends (26) are connected thereto,
-which form a substantially U-shaped connection with the end portions (17 to 22).

2. An intake pipe manifold according to claim 1, characterised in
- that the outer further bends (26) are formed as planar 180° bends, and
-the inner further bends (26) are formed in each case as two interconnecting 90° bends,
-which, at their point of connection, are turned relatively to each other and/or have a flat bend transversely of their respective planes.

3. An intake pipe manifold according to claim 1, characterised in
-that the intermediate portions (11 to 16) of each group (3 to 5; 6 to 8) of individual intake pipes (3 to 8) are close to each other at the change-over points between the first bends (25) and the further bends (26), and
-that the further bends (26) of each group (3 to 5; 6 to 8) of individual intake pipes (3 to 8) then spread out fanwise towards their spaced end portions (17 to 22).

4. An intake pipe manifold according to claim 1, characterised in
-that walls (28), roughly in the shape of an inverted letter V, extend in the longitudinal direction of the end portions (17 to 22) between each two end portions (17 and 22) between each two end portions (17 and 18, 18 and 19,20 and 21 and 21 and 22) respectively, and
-that, in the zone of the connection ends (flanges 23) of the end portions (17 to 22), attachment points (29) for parts of a fuel unit, such as injection nozzles and a fuel-distributor pipe, are arranged at the gable end of the walls in each case.

## Revendications

1. Installation de tubulures d'admission pour moteurs à combustion interne de 4 à 6 cyclindres en ligne,
- avec une chambre de répartition (2) et
- avec des tubulures d'admission individuelles (3, 4, 5; 6, 7, 8) sensiblement de même longueur, formant deux groupes disposés sensiblement symétriquement entre eux,
-ces tubulures partant de la chambre de répartition (2) par des tronçons initiaux (9) sensiblement opposés par paires l'un à l'autre dans un plan et
-comportant des tronçons intermédiaires à courbure continue ainsi que des tronçons terminaux (17 à 22) orientés parallèlement entre eux dans la même direction avec des extrémités de raccordement pour les conduits d'admission du moteur,
- les tronçons terminaux (17 à 22) s'étendant sensiblement à angle droit par rapport aux tronçons initiaux (9) et essentiellement dans un plan sensiblement parallèle à celui des tronçons initiaux,
caractérisée en ce
- que les tronçons intermédiaires (11 à 16) de toutes les tubulures d'admission individuelles (3, 4, 5, 6, 7 et 8), partant des tronçons initiaux (9), passent dans des directions essentiellement opposées aux tronçons terminaux (17 à 22) au moyen de premiers coudes (25) disposés dans leur plan commun (10) et
- que d'autres coudes (26) s'y raccordent,
-en formant une liaison sensiblement en forme de V avec les tronçons terminaux (17 à 22).

2. Installation de tubulures d'admission selon la revendication 1, caractérisée en ce
- que les autres coudes extérieurs (26) sont réalisés en tant que coudes plans à 180° et
- que les autres coudes intérieurs (26) sont respectivement réalisés sous forme de deux coudes à 90° se raccordant l'un à l'autre,
- ces coudes étant tournés l'un par rapport à l'autre sur leur zone d'assemblage et/ou présentant une courbure plane transversalement à leur plan respectif.

3. Installation de tubulures d'admission selon la revendication 1, caractérisée en ce
-que les tronçons intermédiaires (11 à 16) de chaque groupe (3 à 5 et 6 à 8) des tubulures d'admission individuelles (3 à 8) s'approchent étroitement dans les zones de raccordement entre les premiers coudes (25) et les autres coudes (26) et
- qu'ensuite les autres coudes (26) de chaque groupe (3 à 5 et 6 à 8) des tubulures d'admission individuelles (3 à 8) vont en s'écartant en forme d'évantail vers leurs tronçons terminaux (17 à 22) disposés à distance.

4. Installation de tubulures d'admission selon la revendication 1, caractérisée en ce
- que des parois sensiblement en forme de toit (28) s'étendent dans la direction longitudinale des tronçons terminaux (17 à 22) respectivement entre deux tronçons terminaux (17 et 18, 18 et 19, 20 et 21 ainsi que 21 et 22) et
- que, dans le domaine des extrémités de raccordement (bride 23) des tronçons terminaux (17 à 22), à l'extrémité de pignon des parois, sont respectivement disposées des zones de raccordement (29) pour des éléments, tels qu'injecteur et conduite de distribution de carburant, d'une installation de carburant.
